# EUROPÄISCHE PATENTSCHRIFT

(11) **EP 0 305 336 B1**
(45) Veröffentlichungstag und Bekanntmachung des Hinweises auf die Patenterteilung: **08.05.1991**
(21) Anmeldenummer: 88810574.9
(22) Anmeldetag: 22.08.1988
(51) Int. Cl.: E05B 27/00

(54) **Rotorhülse**
Case for a rotor
Manchon pour rotor

(30) Priorität: 26.08.1987 CH 3277/87
(43) Veröffentlichungstag der Anmeldung: 01.03.1989
(73) Patentinhaber: Keller, Ernst, CH-8805 Richterswil (CH)
(72) Erfinder: Keller, Ernst, CH-8805 Richterswil (CH)
(74) Vertreter: White, William

(56) Entgegenhaltungen:
- AT-B- 374 235
- DE-A- 3 503 570

## Beschreibung

Die Erfindung betrifft einen Drehschliesszylinder nach dem Oberbegriff des unabhängigen Patentanspruchs 1. Ein Drehschliesszylinder dieser Art ist aus der DE-A-35 03 570 bekannt. Diese offenbart einen codierbaren Schliesszylinder mit wenigstens zwei Scherflächen oder Codierscheiben zur Umstellung des Schliesscodes. Da beim Umstellen des Schliesscodes die Scherflächen zwischen dem Rotorkern und der Rotorlage benutzt wird, ist der Schliesskanal dann nicht geschlossen, wenn weitere Zuhaltungsebenen (Zuhaltungsebene 35′) besetzt sind. Die Rotorlage schafft hier somit keinen vollständigen und in jedem Fall geschlossenen Schlüsselkanal. Damit die Rotorlage Codierelemente und eine Druckfeder aufnehmen kann, muss diese ein Stärke von wenigstens einem halben Zentimeter aufweisen. Ein solcher Schliesszylinder ist ersichtlich wesentlich aufwendiger in der Herstellung und entsprechend teurer als ein üblicher Schliesszylinder und besitzt auch besondere Aussenmasse.

Der Erfindung liegt die Aufgabe zugrunde, einen Schliesszylinder zu schaffen, der die Vorteile eines innen geräumten, geschlossenen Schlüsselkanals aufweist, der jedoch wesentlich kostengünstiger und einfacher hergestellt werden kann.

Beim Drehschliesszylinder nach dem neuen Patentanspruch 1 wird die äussere Rotorlage durch eine Hülse mit einer Wandstärke kleiner oder gleich 1 mm gebildet. Die Wandstärke ist hier somit so gering, dass der Aussendurchmesser des Rotors nicht grösser als üblich ist. Aenderungen am Zylindergehäuse sind beim erfindungsgemässen Drehschliesszylinder somit nicht erforderlich.

Ebenfalls im Unterschied zum Stand der Technik besitzt der erfindungsgemässe Schliesszylinder nur eine einzige Scherfläche zwischen der Mantelfläche der Hülse und dem Zylindergehäuse. Der Schlüsselkanal ist hier somit in jedem Fall geschlossen und besitzt zumindest die Vorteile eines innen geräumten Schlüsselkanals.

Mit einer losen Hülse gemäss Alternative a) des Anspruchs 1 können zerstörungsfreie Oeffnungsmethoden verhindert werden. Mit der Erfindung ist es somit möglich, sehr kostengünstig bei einem üblichen Drehschliesszylinder einen geschlossenen Schlüsselkanal zu schaffen und gleichzeitig wichtige Oeffnungsmethoden zu verhindern.

Gemäss der Alternative b) ist die Hülse fest und unverschiebbar mit dem Rotor verbunden. Dadurch wird mit konstruktiv besonders einfachen Mitteln ein Zylinderkern mit geschlossenem Schlüsselkanal geschaffen.

Der zylindrische Körper des Zylinderkerns, der aus Messing bestehen kann, wird mit einem im Querschnitt nach aussen offenen Schlüsselkanal versehen. Der geschlitzte Kern wird nun durch Aufschieben einer geschlossenen Hülse am Umfang des Zylinderkerns überdeckt. Beim Drehen des Zylinderkerns gleiten die Gehäusestifte auf dieser geschlossenen Hülse und können unabhängig von der Ausbildung der Schlüsselkanäle oder durch die Abnutzung des Schlüssels nicht mehr in den Schlüsselkanal eingreifen und dadurch verklemmen.

Es liegt damit ein quasi geschlossener Zylinderkern vor, der jedoch mit handelsüblichen Maschinen weit kostengünstiger hergestellt werden kann. Die Qualität und die Betriebssicherheit des erfindungsgemässen Zylinders sind gegenüber dem Stand der Technik wesentlich besser.

Die Hülse kann nun fest mit dem Kern verbunden sein. Bei grossem Sicherheitswert wird die Hülse lose, frei schwimmend auf den Kern aufgesetzt. Beim Drehen des Rotors dreht auch die lose Hülse mit, da sie durch die durch die Hülse eingreifenden Kernstifte mitgezogen wird. Durch die Bewegung der Zuhaltungen wird die Hülse bei jeder Betätigung des Schliesszylinders selbsttätig zentriert.

Es hat sich gezeigt, dass der erfindungsgemässe Schliesszylinder die nachfolgend erläuterte Oeffnungsmethode mit Sicherheit verhindert.

Bei dieser Oeffnungsmethode werden sämtliche Zuhaltungsstifte radial nach aussen geschoben, d.h., man steckt einen unbearbeiteten Schlüsselrohling in die Schlüsselführung, der diese Arbeit problemlos ausführt. Nun fixiert man die nach aussen gedrückten Kern- und Gehäusestifte mit einem nicht genannten Mittel. Der Schlüsselrohling wird nun herausgezogen. Mit einem Schlüsselstumpf und durch leichtes Schlagen des Zylinderkerns in beide Drehrichtungen werden die Kern- und Gehäusestifte, die, z.B. unter Federdruck stehen, Schritt für Schritt nach innen bewegt. Bei jedem Schlag werden die Kernstifte ca. 1/100 mm vorwärts geschoben. Dieser Vorgang wird so lange durchgeführt, bis die Kernstifte das Gehäuse nicht mehr berühren. Der Kernstift läuft nur so lange vorwärts, solange er in der Gehäusebohrung anschlägt. Ist dies nicht mehr der Fall, ist der Kernstift vollständig in den Rotor eingetreten, d.h., auf Schliesshöhe.

Dieser Vorgang wird nun fortgesetzt bis alle Kernstifte, die ja verschieden lang sind und deshalb auch verschiedene Zeiten beanspruchen, auf Schliesshöhe sind. Die Stifte können auf Schliesshöhe nochmals fixiert werden, womit sich der Zylinder über längere Zeit ohne Schlüssel öffnen und schliessen lässt. Diese Methode ist für alle Stiftzuhaltungs-Zylinderschlösser aber auch für Zylinderschlösser mit zwangsläufig gesteuerten Zuhaltungen ohne Federn anwendbar.

Bei einem erfindungsgemässen Schliesszylinder mit loser Hülse bleiben bei einem solchen unbefugten Oeffnungsversuch die Kernstifte erst dann stehen, wenn sie die lose Hülse passiert haben, d.h., erst wenn sie völlig im massiven Kern auf Schliesshöhe sind. Sobald aber der erste Gehäusestift die Scherfläche zwischen dem Zylindergehäuse und beweglicher Hülse überschritten hat, scheitert dieser unbefugte Oeffnungsversuch, da die Hülse durch einen bestimmten Kernstift gegen eine Verdrehung gesichert ist.

Die geschlossene Hülse verhindert auch weitgehend eine Verschmutzung der Gehäusestifte und Federn. Beim offenen, geschlitzten Kern wird der in der Schlüsselführung angesammelte Staub und Schmutz mit der gefrästen oder geräumten Kante bei einer Kerndrehung transportiert und an den Bohrungsdurchbrüchen Kern/Gehäuse abgelagert. Durch die Bewegung der Kern- und Gehäusestifte werden diese Staubund Schmutzpartikel bis zu den Federn transportiert.

Durch die Weiterbildung nach Anspruch 2 wird erreicht, dass auch bei ausgezogenem Schlüssel, wenn also alle Kernstifte in den Kern eingetaucht sind, die bewegliche Hülse beim Drehen des zylindrischen kerns mitgezogen wird.

Durch die Weiterbildung nach Anspruch 4 wird eine bedeutende Erhöhung der Anzahl voneinander abweichender Schliessungsmöglichkeiten in konstruktiv einfacher Weise realisiert.

Ausführungsbeispiele der Erfindung werden nachfolgend anhand der Zeichnung näher erläutert. Es zeigen:
Fig. 1 einen Querschnitt durch einen erfindungsgemässen Drehschliesszylinder mit ausgezogenem Schlüssel,
Fig. 2 eine Teilansicht des Drehschliesszylinders,
Fig. 3 einen Längsschnitt durch einen Zylinderkern mit eingestecktem Schlüssel,
Fig. 4 einen Längsschnitt durch eine weitere Ausführungsform eines Zylinderkerns,
Fig. 5a-5d Querschnitte durch erfindungsgemässe Drehschliesszylinder, jeweils mit ausgezogenem Schlüssel, und
Fig. 6 einen Querschnitt durch eine weitere Ausführungsform eines erfindungsgemässen Drehschliesszylinders.

Der in den Fig. 1-3 gezeigte Schliesszylinder weist ein ruhendes, von einer koaxialen Hülse 5 umschlossenes Zylindergehäuse 2 und einen zentrisch oder exzentrisch in diesem gelagerten Zylinderkern 1 auf.

Die beiden Teile 1 und 2 enthalten radial oder nicht radial angeordnete Bohrungen 9, in denen mit oder ohne Federn 6 belastete Zuhaltungen aus z.B. je einem Kernstift 8 und einem Gehäusestift 7 gelagert sind. Die Zuhaltungen werden durch einen Schlüssel 13 eingeordnet, dessen Schaft eine Querschnittsform aufweist, die dem Querschnitt des Schlüsselkanals 3 entspricht.

Der Zylinderkern 1 weist einen zylindrischen Körper 11 auf, der von einer koaxialen, vorzugsweise losen Hülse 4 umschlossen ist. Die Hülse 4 kann ein axiales Spiel (X) aufweisen und zentriert sich selbst. Die Bohrungen 9, welche durch Gehäuse, Hülse, Kern bis zur Kernstiftbegrenzung stufenlos hindurchgehen, führen die Kern- und Gehäusestifte. Der zylindrische Körper 11 besteht vorzugsweise aus Messing oder Neusilber, während die Hülsen 4 fest oder lose aus einem anderen Material, z.B. aus gehärtetem Stahl bestehen können. Wie die Fig. 3 zeigt, greifen die eingeordneten, auf Schliesshöhe stehenden Kernstifte 8 in Bohrungen 9′ der Hülse 4 ein, so dass diese beim Drehen des zylindrischen Körpers 11 (Kern) mitgezogen wird. Die Scherfläche des Schliesszylinders befindet sich somit auf der Mantelfläche 10 der Hülse 4. Der Schlüsselkanal 3 wird durch den zylindrischen Körper 11 und durch die Hülse 4 im wesentlichen auf seiner ganzen Länge umschlossen, wobei der zylindrische Körper 11 einen von der Seite her eingefrästen Schlitz 3a (offener Kern) aufweist. Beim Drehen des Zylinderkerns 1 stehen die Gehäusestifte 7 an der Mantelfläche der Hülse 4 an und kommen weder mit dem eingesteckten Schlüssel 13 noch mit einer Kante des Schlüsselkanals 3 in Berührung. Die Gehäusestifte 7 können somit am Zylinderkern 11 auch nicht einhaken und werden entsprechend weniger abgenutzt, verkantet oder verformt, d.h., die Betriebssicherheit steigt beträchtlich.

Die Hülse 4 sitzt vorzugsweise lose mit axialem Spiel auf dem Körper 11 oder, wie in Fig. 4 gezeigt, auf einer fest sitzenden Hülse 4a, so dass sie in Bezug auf diesen in Umfangsrichtung im Bereich des radialen Spiels der Zuhaltungsstifte 7 und 8 verschiebbar ist. Wird nun der Zylinderkern 11 bei einem unbefugten Oeffnungsversuch bewegt und dadurch die nach aussen geschobenen Zuhaltungsstifte nach innen verschoben, so bleiben die Kernstifte 8 nicht wie bisher nach ihrer Einordnung im Zylinderkern 1 stehen, sondern werden durch die sich relativ zum zylindrischen Körper 11 bewegende Hülse 4 weiter nach innen bis zur Trennlinie des festen Kerns getrieben, wobei die zugehörigen Gehäusestifte 7 den Schliesszylinder sofort sperren.

Wie in den Fig. 5a-d gezeigt, bestimmt die Wandung der Hülse 4 bzw. 4a die Lage des Schlüsselkanals 3, weil sich der Schlüsselrücken immer auf der Hülse 4 bzw. 4a abstützt. Durch die Wahl der Stärke der Hülse 4 bzw. 4a kann nun der Schlüsselkanal 3 je nach Zylindersystem senkrecht über den ganzen Kern 11 verschoben werden. Wird also bei gleichbleibendem Querschnitt der Schlüsselführung 3a und gleichem Aussendurchmesser des Zylinderkerns die Stärke der Hülse 4a variiert, so wird auch der radiale Abstand des Schlüsselkanals 3 von der Mantelfläche des Zylinderkerns 1 verändert, was zu einer bedeutenden Erhöhung der Anzahl voneinander abweichender Schliessungsmöglichkeiten führt.

Da die Wandstärke der beweglichen Hülse sich zwischen 0,5-1 mm bewegen soll, wird bei stärkeren Hülsen eine feste, drehfest mit dem Kern 11 verbundene Hülse 4a und eine bewegliche Hülse 4 angeordnet. Die Hülse 4 kann aus einem Stück oder wie Fig. 6 zeigt, aus zwei durch einen schmalen Schlitz 12 von 0,2-0,3 mm voneinander getrennte Hälften 14a und 14b bestehen. Eine gehärtete Hülse 4 bietet einen ausgezeichneten Aufbohrschutz, da die Trennlinie zwischen Kern 11 und Gehäuse, die Verriegelungslinie sowie die Scherlinie auf der gesamten Länge geschützt sind.

## Patentansprüche

1. Drehschliesszylinder mit einem Zylindergehäuse (2) und einem Zylinderkern (1) und mit als Kernstifte (8) und Gehäusestifte (7) oder nur als Kernstifte ausgebildete Zuhaltungen, die in Bohrungen (9) geführt sind und durch einen, in einem im Querschnitt geschlossenen Schlüsselkanal (3) eingeführten Flachschlüssel (9) eingeordnet werden, wobei der Zylinderkern (1) einen zylindrischen Körper (11) und eine oder mehrere koaxiale Hülsen (4, 4a) aufweist, welche Hülsen mit Bohrungen (12) für die Zuhaltungsstifte (7, 8) versehen sind und den im zylindrischen Körper angeordneten, offenen Schlüsselkanal (3) aussen umschliesst bzw. umschliessen, dadurch gekennzeichnet, dass die äusserste Hülse (4) eine Wandstärke kleiner oder gleich 1 mm aufweist und diese Hülse (4) entweder
a) lose, freischwimmend auf den Zylinderkern (1) aufgesetzt ist und beim Drehen des Zylinderkerns (1) durch in die Hülse (4) eingreifende Zuhaltungsstifte (7, 8) mitgezogen wird, oder
b) fest und unverschiebbar mit dem Zylinderkern (1) verbunden ist,
und zwischen der Mantelfläche (10) der äussersten Hülse (4) und dem Zylindergehäuse (2) sich die einzige Scherfläche des Drehschliesszylinders befindet.

2. Drehschliesszylinder nach Anspruch 1, dadurch gekennzeichnet, dass mindestens ein Kernstift (8a) so ausgebildet ist, dass er auch bei ausgezogenem Schlüssel in die bewegliche Hülse (4) eingreift und diese blockiert.

3. Drehschliesszylinder nach Anspruch 1 oder 2, dadurch gekennzeichnet, dass die bewegliche Hülse (4) ein axiales Spiel X aufweist.

4. Mehrere Drehschliesszylinder nach Anspruch 1, dadurch gekennzeichnet, dass die Wandungen der Hülsen (4a) in unterschiedlichen Stärken ausgeführt sind, so dass sich wenigstens einige Schliesszylinder bezüglich der Höhe des Schlüsselkanals (3) unterscheiden.

5. Mehrere Drehschliesszylinder nach Anspruch 4, dadurch gekennzeichnet, dass jeweils eine feste Hülse (4a) und auf dieser eine bewegliche Hülse (4) vorgesehen sind.

6. Mehrere Drehschliesszylinder nach Anspruch 5, dadurch gekennzeichnet, dass die festen Hülsen (4a) unterschiedliche Wandstärken aufweisen.

## Claims

1. A rotary lock cylinder with a cylinder housing (2) and a cylinder core (1) and with, constructed as core pins (8) and housing pins (7) or solely as core pins, tumblers which are guided in bores (9) and which are arranged in order by a flat key (9) inserted into a key channel (3) which is closed in cross-section, the cylinder core (1) having a cylindrical body (11) and one or a plurality of coaxial sleeves (4, 4a), which sleeves are provided with bores (12) for the tumbler pins (7, 8) and enclose or encloses the outside of the open key passage (3) disposed in the cylindrical body, characterised in that the outermost sleeve (4) has a wall thickness which is less than or equal to 1 mm and in that this sleeve (4) is either
a) loose, freely floating on the cylinder core (1) and is entrained during rotation of the cylinder core (1) by tumbler pins (7, 8) which engage the sleeve (4), or
b) is rigidly and non-displaceably connected to the cylinder core (1),
and in that between the outer surface (10) of the outermost sleeve (42) and the cylinder housing (2) there is the only shearing surface of the rotating lock cylinder.

2. A rotating lock cylinder according to claim 1, characterised in that at least one core pin (8a) is so constructed that even when the key is withdrawn, it engages into and locks the movable sleeve (4).

3. A rotating lock cylinder according to claim 1 or 2, characterised in that the movable sleeve (4) has an axial clearance X.

4. A plurality of rotating lock cylinders according to claim 1, characterised in that the walls of the sleeves (4a) are constructed in different thicknesses so that at least some lock cylinders differ with regard to the height of the key passage (3).

5. A plurality of rotating lock cylinders according to claim 4, characterised in that in each case one fixed sleeve (4a) is provided and also a sleeve (4) which is adapted to be movable on the fixed sleeve.

6. A plurality of rotating lock cylinders according to claim 5, characterised in that the fixed sleeves (4a) have different wall thicknesses.

## Revendications

1. Cylindre de serrure à pompe comportant un stator cylindrique (2) et un rotor cylindrique (1) et comportant des arrêts de gâchette réalisés sous forme de goupilles (8) de rotor et de goupilles (7) de stator ou seulement sous forme de goupilles de rotor, arrêts de gâchette qui sont guidés dans des alésages (9) et sont actionnés ou coordonnés par une clé plate (13) introduite dans un passage (3) pour clé fermé transversalement, le rotor cylindrique (1) présentant un corps (11) cylindrique et un ou plusieurs manchons ou fourreaux (4, 4a) coaxiaux, lesquels manchons sont munis d'alésages (12) pour les goupilles (7, 8) d'arrêt, et entoure(nt) extérieurement le passage (3) pour clé ouvert et disposé dans un corps (11) cylindrique, cylindre caractérisé en ce que le manchon ou fourreau (4) le plus externe présente une épaisseur de paroi inférieure ou égale à 1 mm, et ce manchon (4):
a) est disposé lâche, pouvant librement flotter sur le rotor cylindrique (1) et étant, lors de la rotation du rotor cylindrique (1),verrouillé par les goupilles (7, 8) pénétrant dans le manchon (4), ou bien
b) est solidaire du rotor cylindrique (1) et ne peut subir de translation,
et en ce que la seule surface de chevauchement du cylindre de la serrure se trouve entre la surface (10) d'enveloppe du manchon (4) le plus externe et le stator cylindrique (2).

2. Cylindre de serrure à pompe selon la revendication 1, caractérisé en ce qu'au moins une goupille (8a) de rotor est conformée de manière que, même lorsque la clé est retirée, cette goupille pénètre dans le manchon (4) mobile et bloque celui-ci.

3. Cylindre de serrure à pompe selon la revendication 1 ou 2, caractérisé en ce que le manchon (4) mobile présente un jeu axial X.

4. Plusieurs cylindres de serrure selon la revendication 1, caractérisés en ce que les parois des manchons (4a) sont réalisées en des épaisseurs différentes, de sorte qu'au moins un cylindre présente une hauteur de passage (3) pour clé différente.

5. Plusieurs cylindres de serrure selon la revendication 4, caractérisés en ce qu'on prévoit à chaque fois un manchon (4a) fixe et, sur celui-ci, un manchon (4) mobile.

6. Plusieurs cylindres de serrure selon la revendication 5, caractérisés en ce que les manchons (4a) fixes présentent des épaisseurs différentes de paroi.
